# EUROPÄISCHE PATENTSCHRIFT

(11) **EP 2 573 288 B1**
(45) Veröffentlichungstag und Bekanntmachung des Hinweises auf die Patenterteilung: **16.10.2013**
(21) Anmeldenummer: 11182391.0
(22) Anmeldetag: 22.09.2011
(51) Int. Cl.: E03F 5/22

(54) **Abwasserhebeanlage**
Waste water hoisting facility
Installation de relèvement d'eaux usées

(43) Veröffentlichungstag der Anmeldung: 27.03.2013
(73) Patentinhaber: Grundfos Holding A/S, 8850 Bjerringbro (DK)
(72) Erfinder: Dal Canto, Riccardo, 57124 Livorno (IT); Iacoponi, Alessandro, San Lorenzo a Pagnatico ( Cascina ) Pisa (IT); Schomäcker, Ralf, 33739 Bielefeld (DE)
(74) Vertreter: Patentanwälte Vollmann & Hemmer

(56) Entgegenhaltungen:
- DE-A1- 3 113 903
- US-A1- 2006 228 222

## Beschreibung

Die Erfindung betrifft eine Abwasserhebeanlage mit den im Oberbegriff des Anspruch 1 angegebenen Merkmalen.

Abwasserhebeanlagen werden eingesetzt, um Abwässer, welche unterhalb des Niveaus der bestehenden Abwasserleitungen bzw. der Kanalisation anfallen, auf das höhere Niveau der Abwasserleitung bzw. Kanalisation zu pumpen.

Derartige Abwasserhebeanlagen weisen meist einen Sammelbehälter auf, in welchen das zu hebende bzw. zu pumpende Abwasser einströmt. In dem Sammelbehälter befindet sich eine Pumpe, welche das Abwasser, wenn der Füllstand des Sammelbehälters ein vorbestimmtes Niveau erreicht hat, aus dem Sammelbehälter herauspumpt. Zum Ein- und Ausschalten der Pumpe ist in dem Sammelbehälter üblicherweise ein Niveauschalter vorgesehen. Niveauschalter und Pumpe sind dabei häufig an einem Deckel bzw. einer Flanschplatte montiert, welche auf die Oberseite des Sammelbehälters aufgesetzt wird. Zu Wartungszwecken kann die Flanschplatte von dem Sammelbehälter abgenommen werden, wobei mit der Flanschplatte der Niveauschalter und das Pumpenaggregat aus dem Sammelbehälter entnommen werden. Problematisch ist dabei, dass, wenn die so entnommene Flanschplatte mit dem Niveauschalter außerhalb des Sammelbehälters abgestellt wird, der Niveauschalter, welcher meist als Schwimmerschalter ausgebildet ist, leicht beschädigt werden kann.

Aus DE 31 13 903 A1, die als nächsthommender Stand der Technik betrachtet wird, ist eine Vorrichtung zur Vakuumabsaugung von Flüssigkeiten bekannt, welche einen Behälter aufweist, welcher an seiner Oberseite von einer Platte verschlossen ist. Ausgehend von dieser Platte erstrecken sich in den Behälter ein Zulaufrohr sowie ein Staurohr eines Niveauschalters. Dabei erstreckt sich das Zulaufrohr weiter in den Behälter hinein als das Staurohr des Niveauschalters.

Eine weitere Abwasserhebeanlage ist aus US 2006/022822 A1 bekannt. Diese weist einen Behälter mit einem Deckel auf. An dem Deckel sind eine Pumpe sowie ein Niveauschalter befestigt. An einer Umfangswandung des Behälters ist ein Zulauf angeordnet. Wenn der Deckel mit der Pumpe und dem Niveauschalter abgehoben wird, besteht die Gefahr, dass beim Ablegen des Deckels der Niveauschalter oder die Pumpe beschädigt werden.

Im Hinblick auf diese Problematik ist es Aufgabe der Erfindung, eine verbesserte Abwasserhabeanlage zu schaffen, bei welcher der Niveauschalter besser vor Beschädigungen geschützt ist.

Diese Aufgabe wird durch eine Abwasserhebeanlage mit den in Anspruch 1 angegebenen Merkmalen gelöst. Bevorzugte Ausführungsformen ergeben sich aus den Unteransprüchen, der nachfolgenden Beschreibung sowie den beigefügten Figuren.

Die erfindungsgemäße Abwasserhebeanlage weist einen Sammelbehälter auf. In diesen strömt das zu hebende bzw. das auf ein höheres Niveau zu pumpende Abwasser ein. Bei Erreichen eines vorbestimmten Niveaus wird dann eine Pumpe in der Abwasserhebeanlage eingeschaltet, um das Wasser aus dem Sammelbehälter heraus auf ein höheres Niveau zu pumpen. Dazu ist ein in den Sammelbehälter eintauchender Niveauschalter vorgesehen, welcher eine Pumpe in Abhängigkeit vom Wasserstand im Inneren des Sammelbehälters ein- und ausschalten kann. Erfindungsgemäß ist an der Oberseite des Sammelbehälters eine Flanschplatte bzw. ein Deckel angeordnet, an welchem der Niveauschalter so angebracht ist, dass er in den Sammelbehälter eintaucht. Der Niveauschalter kann insbesondere als Schwimmerschalter ausgebildet sein, welcher einen im Sammelbehälter angeordneten Schwimmkörper aufweist. Der Schwimmkörper ist in bekannter Weise mit einem Schaltmechanismus zum Ein- und Ausschalten der Pumpe bei Erreichen vorbestimmter Flüssigkeitsstände gekoppelt. Dies kann beispielsweise eine mechanische Kopplung sein, welche einen elektrischen Schaltkontakt betätigt. Erfindungsgemäß ist nun vorgesehen, dass sich ausgehend von der Flanschplatte zumindest ein Einlaufrohr vertikal nach unten in den Sammelbehälter hinein erstreckt. Dieses Einlaufrohr dient als Zulauf für das Abwasser in den Sammelbehälter. Dazu ist das Einlaufrohr an seiner Oberseite, d. h. im Bereich der Flanschplatte oder oberhalb der Flanschplatte mit einer eingehenden Leitung verbunden. Erfindungsgemäß weist das zumindest eine Einlaufrohr eine derartige vertikale Länge auf, dass das untere Ende des Einlaufrohres von der Flanschplatte vertikal weiter beabstandet ist als ein unteres Ende des Niveauschalters. Dadurch wird erreicht, dass wenn die Flanschplatte außerhalb des Sammelbehälter abgestellt wird, die Baueinheit bestehend aus der Flanschplatte und dem Niveauschalter nicht auf dem Niveauschalter sondern auf dem unteren Ende des Einlaufrohres zum Stehen kommt, wodurch eine Beschädigung des Niveauschalters aufgrund äußerer Krafteinwirkung vermieden werden kann.

Erfindungsgemäß sind an der Flanschplatte mehrere, besonders bevor-zugt drei oder vier Einlaufrohre angeordnet, welche sich ausgehend von der Flanschplatte in den Sammelbehälter hineinerstrecken, wobei die Einlaufrohre eine solche vertikale Länge haben, dass ihre unteren Enden von der Flanschplatte jeweils vertikal weiter beabstandet sind als ein unteres Ende des Niveauschalters. Bevorzugt sind diese mehreren Einlaufrohre so von einander beabstandet, dass die Baueinheit bestehend aus Flanschplatte, Niveauschalter und gegebenenfalls weiteren Bauteilen auf den unteren Enden der Einlaufrohre stabil stehen kann, ohne dass der Niveauschalter die Fläche, auf welche die Baueinheit aufgestellt ist, berührt. So kann eine Beschädigung des Niveauschalters verhindert werden. Bevorzugt sind vier Einlaufrohre an vier voneinander beabstandeten Ecken einer im Wesentlichen rechteckigen Flanschplatte angeordnet. Bei der Anordnung mehrere Einlaufrohre ist es nicht zwingend erforderlich, dass jedes Einlaufrohr tatsächlich als Einlauf bzw. Zulauf dient. Vielmehr können die mehreren Einlaufrohre optional anzuschließende Zuläufe bilden, sodass beispielsweise eine Zulaufleitung wahlweise mit einem der Einlaufrohre verbunden werden kann, abhängig davon, wo und wie die Abwasserhebeanlage aufgestellt wird und wie die anzuschließenden Abwasserleitungen gelegen sind. So können beispielsweise optional anzuschließende Zuläufe aus verschiedenen Richtungen vorgesehen sein.

Besonders bevorzugt trägt die Flanschplatte auch das Pumpenaggregat, d. h. einen Elektromotor mit einer Pumpe, insbesondere einer Kreiselpumpe. Die Pumpe ist vorzugsweise so ausgebildet, dass das Laufrad in den Sammelbehälter eintaucht und der Elektromotor oberhalb der Flanschplatte gelegen ist, wobei Elektromotor und Laufrad über eine Welle miteinander verbunden sind.

Vorzugsweise bilden die unteren Enden der mehreren Einlaufrohre die untersten Punke sämtlicher an der Flanschplatte angebrachter Bauteile. Dadurch wird erreicht, dass wenn die Flanschplatte mit den an ihr befestigten Bauteilen auf den unteren Enden der Einlaufrohre abgestellt wird, die übrigen an der Flanschplatte angeordneten Bauteile nicht mit der Aufstellfläche in Kontakt kommen und so durch das Aufstellen nicht beschädigt werden können.

Gemäß einer weiteren bevorzugten Ausführungsform weist jedes Einlaufrohr zumindest eine von seinem unteren Ende vertikal beabstandete Austrittsöffnung auf. Durch diese Ausgestaltung wird erreicht, dass trotz der erfindungsgemäß vorgesehenen Verlängerung des Einlaufrohres nach unten die Austrittsöffnung aus dem Einlaufrohr in den Sammelbehälter nicht zu weit nach unten verlagert wird. Auf diese Weise kann eine unerwünschte Verstopfung der Austrittsöffnung beispielsweise durch die Anlagerung von Verunreinigungen am Boden des Sammelbehälters verhindert werden.

Weiter bevorzugt weist jedes Einlaufrohr eine geschlossene Stirnwand und zumindest eine in einer Umfangswandung des Einlaufrohres gelegene Austrittsöffnung auf. Dabei ist die Stirnwandung vertikal nach unten beabstandet von der Flanschplatte gelegen und schließt so den von dem Einlaufrohr gebildeten Strömungsweg nach unten hin ab. Die Stirnwand ist somit vorzugsweise in der Nähe des unteren Endes des Einlaufrohres gelegen, d. h. näher am unteren Ende als an der Flanschplatte gelegen. Dadurch, dass die Austrittsöffnung gleichzeitig in der Umfangswandung gelegen ist, wird verhindert, dass Verunreinigungen in die Austrittsöffnung eintreten können, wenn die Flanschplatte mit den an ihr angebrachten Komponenten auf die unteren Ende der Einlaufrohre aufgestellt wird.

Vorzugsweise weist jedes Einlaufrohr dazu ein sich von der Stirnwand vertikal nach unten bis zum unteren Ende des Einlaufrohres erstreckendes Fußelement auf. D. h. das Fußelement bildet das tatsächlich untere Ende des Einlaufrohres. Dieses Fußelement kann beispielsweise als Hülse oder Vorsprung, welcher sich von der Stirnwand vertikal nach unten erstreckt, ausgebildet sein. Das Fußelement weist an seiner Unterseite bevorzugt eine plane Aufstandsfläche auf, um einen stabilen Stand beim Abstellen zu gewährleisten.

Besonders bevorzugt ist jedes Einlaufrohr einstückig mit der Flanschplatte, vorzugsweise aus Kunststoff ausgebildet. So können alle Einlaufrohre in einem Arbeitsgang gemeinsam mit der Flanschplatte, beispielsweise als Spritzgussbauteil gefertigt werden.

Weiter bevorzugt greift jedes Einlaufrohr mit seinem unteren Ende in eine Einlaufkammer des Sammelbehälters ein und bildet gemeinsam mit dieser einen Gasverschluss bzw. eine Gassperre. Die Einlaufkammer des Sammelbehälters ist vorzugsweise so gebildet, dass beispielsweise durch eine vom Boden des Sammelbehälters nach oben erstreckende Wandung eine nur nach oben geöffnete Einlaufkammer gebildet wird. In diese greift von oben das untere Ende des Einlaufrohres so ein, dass seine Austrittsöffnung unterhalb der Oberkante der nach oben geöffneten Einlaufkammer gelegen ist. So wird eine Gassperre nach Art eines Siphons geschaffen, welche ein Einströmen von Gasen durch das Einlaufrohr in den Sammelbehälter hinein verhindert. Dies ist insbesondere dann wichtig, wenn die Abwasserhebeanlage als Kondensathebeanlage an eine Heizungsanlage angesetzt wird, um das im Abgas der Heizungsanlage anfallende Kondensat abzupumpen. Bei dieser Anwendung besteht die Gefahr, dass das Abgas aus der Heizungsanlage in den Sammelbehälter einströmt.

Um den Austritt des Gases zu ermöglichen, kann weiter bevorzugt jedes Einlaufrohr an seinem oberen Ende zumindest eine Gasaustrittsöffnung aufweisen. Durch eine Gasaustrittsöffnung kann Gas, welches durch eine an das Einlaufrohr angeschlossene Zufuhrleitung zuströmt, nach außen in die Umgebung abgeführt werden, wenn es beispielsweise aufgrund der Gassperre nicht weiter in den Sammelbehälter hineinströmen kann.

Die Gasaustrittsöffnung ist vorzugsweise zwischen einer in das obere Ende des Einlaufrohres eingesetzten Dichtung und einer Umfangswandung des Einlaufrohres ausgebildet. Hier kann eine Ausnehmung oder ein Spalt vorgesehen sein, durch welchen Gas nach außen austreten kann. Die Dichtung liegt vorzugsweise dichtend am Außenumfang eines in das Einlaufrohr eingesetzten Zufluss- bzw. Anschlussrohres an oder ist am Außenumfang eines solchen Rohres dichtend zur Anlage bringbar. So kann ein solches Zufluss- bzw. Anschlussrohr leicht in das Einlaufrohr eingesteckt und so dicht mit diesem verbunden werden.

Besonders bevorzugt ist die Abwasserhebeanlage als Kondensathebeanlage, weiter bevorzugt zum Einsatz in einer Heizungs- und/oder Klimaanlage ausgebildet. In Klimaanlagen und Heizungsanlagen, insbesondere in Brennwert-Heizungsanlagen, fällt Kondenswasser an, welches häufig auf ein höheres Niveau gepumpt werden muss. Insbesondere Kondensathebeanlagen für Heizungsanlagen müssen so ausgebildet sein, dass sie resistent gegen in dem Kondensat enthaltene chemische Verbindungen, insbesondere gegen den meist sauren PH-Wert des Kondensates sind.

Nachfolgend wird die Erfindung beispielhaft anhand der beigefügten Figuren beschrieben. In diesen zeigt:
- Fig. 1: eine Schnittansicht einer erfindungsgemäßen Abwasserhebeanlage,
- Fig. 2: eine Schnittansicht entlang der Linie II-II in Fig. 1 und
- Fig. 3: eine perspektivische Ansicht der Flanschplatte von unten.

Die beispielhaft gezeigte Abwasserhebeanlage weist einen nach oben offenen Sammelbehälter 2 auf, dieser ist vorzugsweise als Formteil aus Kunststoff ausgebildet. An der Oberseite ist der Sammelbehälter 2 durch eine Flanschplatte 4 verschlossen, welche einen Deckel für den Sammelbehälter 2 bildet. Die Flanschplatte 4 trägt alle wesentlichen Komponenten der Abwasserhebeanlage. So trägt sie insbesondere ein Pumpenaggregat 6, mit einem oberhalb der Flanschplatte 4 angeordneten Elektromotor 8 und einer unterhalb der Flanschplatte 4 angeordneten Pumpe 10. Die Pumpe 10 ist dabei so angeordnet, dass sie in das Innere des Sammelbehälters 2 eintaucht und ihr Laufrad möglichst weit unten im Inneren des Sammelbehälters 2 gelegen ist. Darüber hinaus ist an der Flanschplatte 4 ein Schwimmerschalter 12 angeordnet, welcher zum Ein- und Ausschalten des Pumpenaggregates 6 dient. Der Schwimmerschalter 12 weist einen im Inneren des Sammelbehälters 2, d. h. unterhalb der Flanschplatte angeordneten Schwimmer 14 auf. Der Schwimmer 14 ist mittels einer Betätigungsstange 16 mit einem oberhalb der Flanschplatte 4 gelegenen elektrischen Schalter 18 verbunden. Wenn der Flüssigkeitsspiegel in dem Sammelbehälter 2 steigt, schwimmt der Schwimmer 14 nach oben und betätigt über die Betätigungsstange 16 den elektrischen Schalter 18 so, dass der Elektromotor 8 eingeschaltet und von diesem die Pumpe 10 angetrieben wird, sodass Flüssigkeit aus dem Sammelbehälter nach außen heraus gefördert wird. Wenn der Flüssigkeitsspiegel im Sammelbehälter 2 wieder sinkt, fällt auch der Schwimmer 14 nach unten und betätigt über die Betätigungsstange 16 den elektrischen Schalter 18 so, dass der Elektromotor 8 wieder ausgeschaltet wird.

Die Flanschplatte 4 weist an ihren vier Ecken jeweils ein sich vertikal nach unten erstreckendes Einlaufrohr 22 auf. Die Einlaufrohre 22 sind in diesem Fall einstückig mit der Flanschplatte 4 aus Kunststoff ausgebildet. In die obere Öffnung der Einlaufrohre 22 im Bereich der Flanschplatte 4 ist jeweils eine Dichtung 24 eingesetzt, welche zur Abdichtung eines eingesetzten Anschlussrohres 26 dient. Alle vier Einlaufrohre 22 sind gleich ausgebildet, und können wahlweise zum Anschluss eines Anschlussrohres 26 verwendet werden, je nachdem von welcher Richtung das Abwasser dem Sammelbehälter 2 zugeführt werden soll. Das Anschlussrohr 26 ist einfach von oben in das Einlaufrohr 22 eingesteckt und kommt dichtend am Innenumfang der Dichtung 24 zur Anlage. Mit ihrem Außenumfang liegt die Dichtung 24 dichtend am Innenumfang des Einlaufrohres 22 an.

Die Einlaufrohre 22 sind in vertikaler Richtung X so lang ausgebildet, dass ihre unteren Enden 28 in vertikaler Richtung X von der Flanschplatte 4 weiter beabstandet sind als das untere Ende des Schwimmers 14. Auf diese Weise wird erreicht, dass dann, wenn die Flanschplatte 4 aus dem Sammelbehälter 2 entnommen und auf eine ebene Fläche abgestellt wird, die Flanschplatte 4 mit den angebrachten Komponenten, insbesondere dem Schwimmer 14 und der Pumpe 10 auf den unteren Enden 28 der Einlaufrohre 22 zu stehen kommt und der Schwimmer 14 idealer Weise nicht mit der Abstellfläche in Kontakt kommt. So wird eine Beschädigung des Schwimmers 14 oder des mit diesem über die Betätigungsstange 16 verbundenen elektrischen Schalters 18 beim Abstellen der Flanschplatte 4 verhindert.

In dem gezeigten Beispiel sind die Einlaufrohre 22 nicht direkt an ihren unteren Enden 28 geöffnet sondern weisen radial gerichtete Austrittsöffnungen 30 auf, welche jeweils vom unteren Ende 28 vertikal nach oben beabstandet sind. So wird sichergestellt, dass die Austrittsöffnungen, durch welche Flüssigkeit bzw. Wasser in den Sammelbehälter 2 einströmt, nicht direkt am Boden des Sammelbehälters 2 gelegen sind, sodass sie nicht durch sich am Boden des Sammelbehälters 2 ansammelnde Verunreinigungen verstopfen können. Unterhalb der Austrittsöffnungen 30 weisen die Einlaufrohre 22 eine sich quer erstreckende geschlossene Stirnwand 32 auf, von welcher sich ein ringförmiges Fußelement 34 vertikal nach unten bis zum unteren Ende 28 erstreckt. Die Stirnwand 32 schließt jeweils den Strömungsweg bzw. -kanal im Inneren des Einlaufrohres 22 nach unten ab.

Die Einlaufrohre 22 greifen mit ihrem unteren Ende und dem unteren Endabschnitt, in dem die Austrittsöffnungen 30 gelegen sind, jeweils in eine Einlaufkammer 36 ein. Die Einlaufkammern 36 sind in den Ecken des Sammelbehälters 2 durch Trennwände 38 gebildet, welche sich vom Boden des Sammelbehälters 2 vertikal nach oben erstrecken und an den Seitenwandungen des Sammelbehälters 2 anschließen. Die Trennwände 38 sind mit den Wandungen des Sammelbehälters 2 einstückig, vorzugsweise aus Kunststoff ausgebildet. So werden Einlaufkammern 36 gebildet, welche nur nach oben geöffnet sind, wobei das obere Ende 40 der Einlaufkammern 36 oberhalb der oberen Kante der Austrittsöffnungen 30 der Einlaufrohre 22 gelegen sind. Auf diese Weise wird eine Gassperre gebildet. Die Einlaufkammer 36 füllt sich zunächst mit Flüssigkeit bis zur Oberkante 40. Durch Überströmen der Oberkante 40 läuft die Flüssigkeit dann in den übrigen Bereich des Sammelbehälters 2, in dem der Schwimmer 14 und die Pumpe 10 angeordnet sind. So wird erreicht, dass die Austrittsöffnungen 30 des Einlaufrohres stets in der Flüssigkeit liegen, sodass kein Gas aus dem Einlaufrohr 22 in das Innere des Sammelbehälters 2 strömen kann. Sollte durch das Anschlussrohr 26 Gas in das Einlaufrohr 22 strömen, so kann dies durch eine Gasaustrittsöffnung 42 erfolgen, welche durch einen Spalt zwischen dem Außenumfang der Dichtung 24 und dem Innenumfang des Einlaufrohres 22 an dessen oberen Ende gebildet ist, erfolgen.

Diese Ausgestaltung der Gassperre ist insbesondere dann von Vorteil, wenn die Abwasserhebeanlage, wie bei der gezeigten Abwasserhebeanlage vorgesehen, als Kondensathebeanlage in einer Heizungsanlage verwendet wird. Bei dieser Verwendung besteht die Gefahr, dass, insbesondere bei falscher Installation, Abgas aus der Heizungsanlage durch das Anschlussrohr 26 zu dem Sammelbehälter 2 strömt. Da dieses Abgas aggressive Stoffe enthält, soll das Abgas nicht in das Innere des Sammelbehälters 2 eintreten, was durch die beschriebene Gassperre, welche durch die Trennwand 38 gebildet wird, verhindert wird. Stattdessen wird das Abgas dann durch die Gasaustrittsöffnung 42 in die Umgebung abgeleitet.

Wie in Fig. 3 zu sehen ist, weist die Flanschplatte 4 neben den Einlaufrohren nur wenige Öffnungen auf, nämlich eine Öffnung 44, durch welche sich die Betätigungsstange 16 erstreckt, und eine Öffnung 46, durch welche sich eine Welle des Pumpenaggregates von dem Elektromotor 8 zu der Pumpe 10 erstreckt. Ferner ist eine Öffnung 48 vorgesehen, durch welche sich eine hier nicht gezeigte Austrittsleitung von der Pumpe 10 nach außen erstrecken kann. Darüber hinaus sind lediglich noch Befestigungsöffnungen vorgesehen.

### Bezugszeichenliste

- 2 -: Sammelbehälter
- 4 -: Flanschplatte
- 6 -: Pumpenaggregat
- 8 -: Elektromotor
- 10 -: Pumpe
- 12 -: Niveau- bzw. Schwimmerschalter
- 14 -: Schwimmer
- 16 -: Betätigungsstange
- 18 -: Elektrischer Schalter
- 22 -: Einlaufrohr
- 24 -: Dichtung
- 26 -: Anschlussrohr
- 28 -: Unteres Ende des Einlaufrohres
- 30 -: Austrittsöffnungen
- 32 -: Stirnwand
- 34 -: Fußelement
- 36 -: Einlaufkammer
- 38 -: Trennwände
- 40 -: Oberkante
- 42 -: Gasaustrittsöffnung
- 44 -: Öffnung
- 46 -: Öffnung
- 48 -: Öffnung

- X -: vertikale Richtung

## Patentansprüche

1. Abwasserhebeanlage mit einem Sammelbehälter (2) und einer an der Oberseite des Sammelbehälters (2) angeordneten Flanschplatte (4), an welcher ein in den Sammelbehälter (2) eintauchender Niveauschalter (12) angebracht ist, wobei sich ausgehend von der Flanschplatte (4) ein erstes Einlaufrohr (22) vertikal nach unten in den Sammelbehälter (2) hinein erstreckt, welches eine solche vertikale Länge hat, dass das untere Ende (28) des Einlaufrohres (22) von der Flanschplatte (4) vertikal weiter beabstandet ist als ein unteres Ende des Niveauschalters (14), **dadurch gekennzeichnet, dass** an der Flanschplatte (4) weitere, vorzugsweise weitere zwei oder drei Einlaufrohre (22) angeordnet sind, welche sich ausgehend von der Flanschplatte (4) in den Sammelbehälter (2) hinein erstrecken, wobei die Einlaufrohre (22) eine solche vertikale Länge haben, dass ihre unteren Enden (28) von der Flanschplatte (4) jeweils vertikal weiter beabstandet sind als ein unteres Ende des Niveauschalters (14).

2. Abwasserhebeanlage nach Anspruch 1, **dadurch gekennzeichnet, dass** die unteren Enden (28) der Einlaufrohre (22) die untersten Punktesämtlicher an der Flanschplatte (4) angebrachter Bauteile bilden.

3. Abwasserhebeanlage nach Anspruch 1 oder 2, **dadurch gekennzeichnet, dass** die Einlaufrohre (22), je zumindest eine von ihrer unteren Enden vertikal beabstandete Austrittsöffnung (30) aufweisen.

4. Abwasserhebeanlage nach einem der vorangehendenAnsprüche, **dadurch gekennzeichnet, dass** jedes Einlaufrohr (22) eine geschlossene Stirnwand (32) aufweist und zumindest eine in einer Umfangswandung des Einlaufrohres (22) gelegene Austrittsöffnung (30) aufweist.

5. Abwasserhebeqnlage nach Anspruch 4, **dadurch gekennzeichnet, dass** jedes Einlaufrohr (22) ein sich von der Stirnwand (32) vertikal nach unten bis zum unteren Ende (18) des Einlaufrohres (22) erstreckendes Fußelement (34) aufweist.

6. Abwasserhebeanlage nach einem der vorangehendenAnsprüche, **dadurch gekennzeichnet, dass** jedes Einlaufrohr (22) einstückig mit der Flanschplatte (4), vorzugsweise aus Kunststoff ausgebildet ist.

7. Abwasserhebeanlage nach einem der vorangehenden Ansprüche, **dadurch gekennzeichnet, dass** jedes Einlaufrohr (22) mit seinem unteren Ende in eine Einlaufkammer (36) des Sammelbehälters (2) eingreift und gemeinsam mit dieser einen Gasverschluss bildet.

8. Abwasserhebeanlage nach einem der vorangehenden Ansprüche, **dadurch gekennzeichnet, dass** jedes Einlaufrohr (22) an seinem oberen Ende zumindest eine Gasaustrittsöffnung (42) aufweist.

9. Abwasserhebeanlage nach Anspruch 8, **dadurch gekennzeichnet, dass** die Gasaustrittsöffnung (42) zwischen einer in das obere Ende des Einlaufrohres (22) eingesetzten Dichtung (24) und einer Umfangswandung des Einlaufrohres (22) ausgebildet ist.

10. Abwasserhebeanlage nach Anspruch 9, **dadurch gekennzeichnet, dass** die Dichtung (24) dichtend am Außenumfang eines in das Einlaufrohr (22) eingesetzten Anschlussrohres (26) anliegt oder zur Anlage bringbar ist.

11. Abwasserhebeanlage nach einem der vorangehenden Ansprüche, **dadurch gekennzeichnet, dass** sie als Kondensathebeanlage, vorzugsweise zum Einsatz in einer Heizungs- oder Klimaanlage ausgebildet ist.

## Claims

1. A waste water lifting installation with a collection container (2) and with a flange plate (4) which is arranged on the upper side of the collection container (2) and on which a level switch (12) immersing into the collection container (2) is attached, wherein a first run-in pipe (22), departing from the flange plate (4), extends vertically downwards into the collection container (2) and has such a vertical length, that the lower end (28) of the run-in pipe (22) is vertically distanced further from the flange plate (4) than a lower end of the level switch (14), **characterised in that** further, preferably further two or three run-in pipes (22) are arranged on the flange plate (4) and, departing from the flange plate (4), extend into the collection container (2), wherein the run-in pipes (22) have such a vertical length, that their lower ends (28) in each case are vertically distanced further from the flange plate (4) than a lower end of the level switch (14).

2. A waste water lifting installation according to claim 1, **characterised in that** the lower ends (28) of the run-in pipes (22) form the lowermost points of all components attached on the flange plate (4).

3. A waste water lifting installation according to claim 1 or 2, **characterised in that** the run-in pipes (22) each comprise at least one exit opening (30) which is vertically distanced to their lower ends.

4. A waste water lifting installation according to one of the preceding claims, **characterised in that** each run-in pipe (22) comprises a closed end-wall (32) and comprises at least one exit opening (30) which is situated in a peripheral wall of the run-in pipe (22).

5. A waste water lifting installation according to claim 4, **characterised in that** each run-in pipe (22) comprises a foot element (34) which extends from the end-wall (32) vertically downwards up to the lower end (18) of the run-in pipe (22).

6. A waste water lifting installation according to one of the preceding claims, **characterised in that** each run-in pipe (22) is designed as one piece with the flange plate (4), preferably of plastic.

7. A waste water lifting installation according to one of the preceding claims, **characterised in that** each run-in pipe (22) with its lower end engages into a run-in chamber (36) of the collection container (2) and together with this forms a gas closure.

8. A waste water lifting installation according to one of the preceding claims, **characterised in that** each run-in pipe (22) at its upper end comprises at least one gas exit opening (42).

9. A waste water lifting installation according to claim 8, **characterised in that** the gas exit opening (42) is formed between a seal (24) which is inserted into the upper end of the run-in pipe (22), and a peripheral wall of the run-in pipe (22).

10. A waste water lifting installation according to claim 9, **characterised in that** the seal (24) sealingly bears or may be brought into sealed bearing contact, on the outer periphery of a connection pipe (26) inserted into the run-in pipe (22).

11. A waste water lifting installation according to one of the preceding claims, **characterised in that** it is designed as a condensate lifting installation, preferably for the application in a heating installation or air-conditioning installation.

## Revendications

1. Dispositif de relèvement des eaux usées comprenant un réservoir collecteur (2) et une plaque à brides (4) disposée au niveau de la partie supérieure du réservoir collecteur (2) et à laquelle est fixé un commutateur de niveau (12) qui plonge dans le réservoir collecteur (2), dispositif dans lequel, en partant de la plaque à brides (4), s'étend verticalement vers le bas dans le réservoir collecteur (2) un premier tube d'entrée (22) qui a une longueur verticale telle que l'extrémité inférieure (28) du tube d'entrée (22) est plus éloignée verticalement de la plaque à brides (4) qu'une extrémité inférieure du commutateur de niveau (14), **caractérisé en ce qu'**au niveau de la plaque à brides (4) sont fixés d'autres, de préférence deux ou trois autres, tubes d'entrée (22) qui s'étendent dans le réservoir collecteur (2) en partant de la plaque à brides (4), les tubes d'entrée (22) ayant une longueur verticale telle que leurs extrémités inférieures (28) sont respectivement plus éloignées de la plaque à brides (4) qu'une extrémité inférieure du commutateur de niveau (14) dans la direction verticale.

2. Dispositif de relèvement des eaux usées selon la revendication 1, **caractérisé en ce que** les extrémités inférieures (28) des tubes d'entrée (22) forment les points les plus bas de tous les éléments fixés à la plaque à brides (4).

3. Dispositif de relèvement des eaux usées selon la revendication 1 ou 2, **caractérisé en ce que** les tubes d'entrée (22) présentent chacun au moins une ouverture de sortie (30) placée à distance de leurs extrémités inférieures dans la direction verticale.

4. Dispositif de relèvement des eaux usées selon l'une des revendications précédentes, **caractérisé en ce que** chaque tube d'entrée (22) présente une paroi terminale fermée (32) et au moins une ouverture de sortie (30) située dans une paroi circonférentielle du tube d'entrée (22).

5. Dispositif de relèvement des eaux usées selon la revendication 4, **caractérisé en ce que** chaque tube d'entrée (22) présente un élément de base (34) qui s'étend verticalement vers le bas depuis la paroi terminale (32) jusqu'à l'extrémité inférieure (18) du tube d'entrée (22).

6. Dispositif de relèvement des eaux usées selon l'une des revendications précédentes, **caractérisé en ce que** chaque tube d'entrée (22) est formé d'une seule pièce avec la plaque à brides (4), de préférence en matière plastique.

7. Dispositif de relèvement des eaux usées selon l'une des revendications précédentes, **caractérisé en ce que** chaque tube d'entrée (22) est engagé par son extrémité inférieure dans une chambre d'entrée (36) du réservoir collecteur (2) et forme un dispositif d'étanchéité au gaz en combinaison avec cette dernière.

8. Dispositif de relèvement des eaux usées selon l'une des revendications précédentes, **caractérisé en ce que** chaque tube d'entrée (22) présente au moins une ouverture de sortie de gaz (42) à son extrémité supérieure.

9. Dispositif de relèvement des eaux usées selon la revendication 8, **caractérisé en ce que** l'ouverture de sortie de gaz (42) est formée entre une garniture d'étanchéité (24) insérée dans l'extrémité supérieure du tube d'entrée (22) et une paroi périphérique du tube d'entrée (22).

10. Dispositif de relèvement des eaux usées selon la revendication 9, **caractérisé en ce que** la garniture d'étanchéité (24) est en appui ou peut être mise en appui à joint étanche contre la périphérie extérieure d'un tube de raccordement (26) inséré dans le tube d'entrée (22).

11. Dispositif de relèvement des eaux usées selon l'une des revendications précédentes, **caractérisé en ce qu'**il constitue un dispositif de relèvement de condensat, de préférence destiné à être utilisé dans une installation de chauffage ou de climatisation.
